# EUROPÄISCHE PATENTSCHRIFT

(11) **EP 3 967 831 B1**
(45) Veröffentlichungstag und Bekanntmachung des Hinweises auf die Patenterteilung: **01.11.2023**
(21) Anmeldenummer: 21195606.5
(22) Anmeldetag: 08.09.2021
(51) Int. Cl.: E04G 3/24, E02D 29/02, E04G 5/06, E04G 21/32

(54) **ABSTURZSICHERUNG FÜR BEWEHRTE ERDE**
ANTI-FALL DEVICE FOR REINFORCED SOIL
PROTECTION CONTRE LES CHUTES POUR TERRE ARMÉE

(30) Priorität: 11.09.2020 AT 507742020
(43) Veröffentlichungstag der Anmeldung: 16.03.2022
(73) Patentinhaber: Gstrein, Reinhard, 6156 Gries am Brenner (AT)
(72) Erfinder: Gstrein, Reinhard, 6156 Gries am Brenner (AT)
(74) Vertreter: Schwarz & Partner Patentanwälte GmbH

(56) Entgegenhaltungen:
- WO-A1-02/070835
- DE-A1-102010 017 803
- DE-U1- 8 800 252
- DE-U1- 29 512 101
- DE-U1- 29 613 772

## Beschreibung

Die vorliegende Erfindung betrifft ein Konsolgerüstelement zur Befestigung an einem Tragstab einer Bewehrung, umfassend eine Tragkonsole mit einem Aufsetzsporn, eine Auflagerkonsole und eine Profilschiene. Außerdem betrifft die Erfindung ein Konsolgerüst umfassend zumindest zwei erfindungsgemäße Konsolgerüstelemente.

### HINTERGRUND DER ERFINDUNG UND STAND DER TECHNIK

Zur Absicherung an zu errichtenden Gebäuden gibt es eine Vielzahl von verschiedenen Gerüsten. Bei Gebäuden werden zumeist Standgerüste eingesetzt, welche am Boden stehen und an geeigneten Sicherungsankern an der Außenwand des Gebäudes befestigt werden, um ein Umkippen der Gerüste zu vermeiden. Eine wesentliche Voraussetzung für ein Standgerüst ist daher ein tragfähiger und ebener Untergrund.

Sofern ein solcher Untergrund nicht vorhanden ist bzw. Arbeiten in einer festgelegten Höhe durchgeführt werden müssen, bieten mobile Konsolgerüste eine Alternative. Ein Konsolgerüst ist ein Gerüst, bei dem Konsolen an der Außenwand z.B. in einbetonierten Aufhängeschlaufen eingehängt werden, die nach der Demontage des Gerüsts entfernt werden müssen. Eine Konsole ist dabei eine meist verzinkte dreieckige Stahlkonstruktion. Zur Verankerung am Gebäude umfassen Konsolgerüste zumeist Einhängeschlaufen oder Einhängeschuhe. Derartige Gerüste finden hauptsächlich bis zu einer Höhe von ca. 120 Metern Verwendung. Höhen darüber hinaus sind wegen des zu sichernden Aufwandes ineffektiv.

Im Gegensatz dazu gibt es zur Errichtung von Wällen, bewehrten Erden und Hangsicherungen keine speziellen Gerüste. Die bekannten Konsolgerüste erlauben keine sichere Verankerung der Schutzgerüstkonsolen an Bewehrungsstahlmatten und dergleichen.

Eine Sicherung ist bei diesen Arbeiten derzeit nur möglich, indem mittels persönlicher Schutzausrüstung und unter Verwendung von Sicherungsseilen gesichert wird.

Ein Konsolgerüst, welches an einen Tragstab einer Bewehrung einer Gabione angebracht werden kann, ist beispielsweise in DE 10 2010 017803 A1 offenbart. Eine Voraussetzung für Konsolgerüste für Hangsicherungen ist jedoch, dass deren Neigung an die Neigung der jeweiligen Hänge angepasst werden kann, was für das Gerüst aus DE 10 2010 017803 A1 nicht möglich ist. In WO 02/070835 A1 wird eine Dachgerüstkonsole offenbart, welche an unterschiedliche Dachneigungen anpassbar ist, jedoch nicht an einer Bewehrung fixiert werden kann. Auch die aus DE 296 13 772 U1 und DE 295 12 101 U1 Dachgerüstkonsolen können in der Neigung verstellt werden, erlauben jedoch keine sichere Verankerung an Bewehrungsstahlmatten. Die in DE 88 00 252 U1 gezeigte Berggerüststütze kann mithilfe eines Befestigungsankers zwar an einem Hang befestigt werden, diese Befestigung ist jedoch kompliziert und wiederum nicht an einer Bewehrungsstahlmatte möglich.

### KURZE BESCHREIBUNG DER ERFINDUNG

Aufgabe der vorliegenden Erfindung ist daher Konsolgerüstelemente für ein Konsolgerüst bereitzustellen, welche sicher an unterschiedlich geneigten Bewehrungen befestigt werden können, schnell auf- und abgebaut werden können und die Arbeitssicherheit deutlich erhöhen.

Gelöst wird diese Aufgabe gemäß Anspruch 1 durch ein Konsolgerüstelement zur Befestigung an einem Tragstab einer Bewehrung, umfassend
- eine Tragkonsole mit einem Aufsetzsporn,
- eine Auflagerkonsole,
- eine Profilschiene,
wobei auf der Auflagerkonsole ein Gerüstboden anbringbar ist, wobei Tragkonsole, Auflagerkonsole und Profilschiene ein Dreieck einschließen, wobei die Tragkonsole mit dem Aufsetzsporn an einem Tragstab aufsetzbar ist, wobei die Tragkonsole am Tragstab fixierbar ist, wobei die vom Dreieck eingeschlossenen Winkel veränderbar sind, wobei das Konsolgerüstelement eine Abstützgabel mit einem gabelförmigen Ende und einem abgewinkelten Ende umfasst, wobei das abgewinkelte Ende am Konsolgerüstelement und das gabelförmige Ende an einer Bewehrung montierbar ist.

Das erfindungsgemäße Konsolgerüstelement kann somit auch an Bewehrungen bzw. Tragstäben an geneigten Hängen fixiert werden. Dabei kann die Neigung der Auflagerkonsole derart eingestellt werden, dass diese einen waagrechten Stand erlaubt. Ein auf der Auflagerkonsole angebrachtes Brett kann daher auch in unterschiedlich steilem Gefälle waagrecht eingestellt werden.

Die Abstützgabel verhindert bzw. schränkt eine seitliche Bewegung des Konsolgerüstelements ein. Somit ist das Konsolgerüstelement gegen seitliches Schwenken gesichert.

Außerdem ermöglicht das Konsolgerüstelement mithilfe des Aufsetzsporns ein sehr schnelles Aufbauen eines Konsolgerüsts, indem der Aufsetzsporn an einem Tragstab aufgesetzt wird. Bevorzugt handelt es sich bei dem Aufsetzsporn um einen hakenartigen Aufhänger. Der Aufhänger kann U-förmig ausgeführt sein, um besonders einfach an einem Stab eingehängt werden zu können.

Um zu vermeiden, dass der Aufsetzsporn sich bei versehentlichem Anheben des Konsolgerüstelements vom Tragstab löst, kann das Gerüst ein Sicherungselement umfassen. Diese sichert und verriegelt das Konsolgerüstelement an der Bewehrung.

Das erfindungsgemäße Konsolgerüstelement kann ohne jegliches Werkzeug an einer Bewehrung montiert werden. Außerdem können die Konsolgerüstelemente sehr einfach transportiert werden und bieten somit eine äußerst flexible Möglichkeit zum Errichten eines Schutzgeländers und einer Absturzsicherung.

In einer besonders bevorzugten Ausführungsvariante ist die Tragkonsole an der Profilschiene, die Tragkonsole an der Auflagerkonsole und die Auflagerkonsole an der Profilschiene lösbar und gelenkig fixiert, wobei die Auflagerkonsole entlang der Profilschiene verschiebbar ist.

Daraus ergibt sich ein mobiles, klappbares Konsolgerüstelement, welches sehr platzsparend gelagert und transportiert werden kann. Genauer gesagt, kann die Tragkonsole und die Auflagerkonsole zum Transport im Wesentlichen parallel zur Profilschiene eingeklappt werden.

Die gelenkigen Verbindungen können beispielsweise mittels Durchgangsöffnungen bzw. Löcher an der Tragkonsole, der Auflagerkonsole und der Profilschiene realisiert werden, in welche Bolzen oder Gewindestifte eingebracht werden können.

Des Weiteren kann an der Profilschiene ein Rollapparat angebracht sein, an welchem ein Lagerstück vorzugsweise lösbar befestigt ist. Der Rollapparat und das Lagerstück verbinden die Auflagerkonsole mit der Profilschiene. An der Profilschiene ist in dieser Ausführungsvariante ein Anschlag fixiert, welcher den entlang der Profilschiene gleitenden Rollapparat in einer Richtung stoppt. Bevorzugt ist die Auflagerkonsole gelenkig am Lagerstück fixiert.

Mithilfe des Rollapparats lässt sich das Konsolgerüstelement sehr schnell aus- bzw. einklappen. Der Faltmechanismus ergibt sich aus den jeweiligen gelenkigen Verbindungen der Tragkonsole, Auflagerkonsole und Profilschiene, welche beim Verschieben des Rollapparats entlang der Profilschiene ein- bzw. ausklappen.

Besonders bevorzugt ist die Position des Anschlags entlang der Längsrichtung der Profilschiene verstellbar. Durch Verstellen des Anschlags kann der Winkel zwischen Profilschiene und Auflagerkonsole eingestellt werden. Das heißt, mithilfe des Anschlags lässt sich die Neigung der Auflagerkonsole einstellen. Sofern das Konsolgerüstelement an einer geneigten Bewehrung montiert wird, kann diese Neigung derart ausgeglichen werden, dass die Auflagerkonsole am montierten und ausgeklappten Konsolgerüstelement waagrecht gestellt ist. Ein Gerüstboden, welcher an den Auflagerkonsolen von zumindest zwei, mit Abstand auf gleicher Höhe angeordneten Konsolgerüstelementen montiert ist, kann daher auch an geneigten Hängen eine waagrechte, begehbare Standfläche aufweisen.

Bevorzugt ist auch die Profilschiene an unterschiedlichen Positionen in Längsrichtung der Tragkonsole an dieser fixierbar. Hierfür kann die Tragkonsole mehrere in Längsrichtung untereinander angeordnete Durchgangsöffnungen umfassen, an welchen die Profilschiene mithilfe von Verbindungsmittel montiert werden kann. Bei den Durchgangsöffnungen kann es sich z.B. um seitlich gegenüberliegende Löcher bzw. Bohrungen handeln, durch welche das Verbindungsmittel, beispielweise ein Bolzen oder Gewindestift, gesteckt werden kann. Die Tragkonsole kann dann an mehreren Positionen Löcher aufweisen. Dies erlaubt eine Änderung des Winkels zwischen Tragkonsole und Profilschiene, was wiederum in einer Neigungsänderung der Auflagerkonsole resultiert.

Zusammengefasst kann eine Winkeländerung der vom Dreieck des Konsolgerüstelements eingeschlossenen Winkel und eine daraus resultierende Neigungsverstellung des Konsolgerüstelements einerseits durch Verstellen des Anschlags an der Profilschiene und andererseits durch eine Änderung der Fixierungsposition der Profilschiene an der Tragkonsole erfolgen.

Weiters kann das Sicherungselement des Konsolgerüstelements zwei Sicherungsplatten umfassen, welche an der Auflagerkonsole fixiert sind. Bevorzugt sind die Sicherungsplatten seitlich an der Auflagerkonsole montiert. Die Sicherungsplatten bewegen sich beim Ausklappen des Konsolgerüstelements derart mit, dass sie beim vollständig aufgeklappten Konsolgerüstelement den Aufsetzsporn umfassen. Somit wird das Konsolgerüstelement nach dem Aufsetzen des Aufsetzsporns an einem Tragstab gleichzeitig mit dem Ausklappen des Konsolgerüstelements an der Bewehrung gesichert, indem die Sicherungsplatten den Tragstab und den Aufsetzsporn von der Unterseite umfassen. Die Sicherungsplatten können eine Öffnung aufweisen, in welcher ein Teil des Aufsetzsporns aufgenommen werden kann. Bevorzugt ist die Öffnung derart ausgeführt, dass im Zuge des Aufklappens des Konsolgerüstelements der Aufsetzsporn immer weiter in die Öffnung hineinwandert und beim voll ausgeklappten Konsolgerüstelement komplett von den Sicherungsplatten umschlossen ist. Indem zwei Sicherungsplatten beidseitig an der Auflagerkonsole angebracht werden, kann eine zweifache Sicherung gewährleistet werden.

In einer weiteren Ausführungsvariante umfasst die Tragkonsole einen gabelförmigen Fußsporn. Dieser kann in Längsrichtung entlang der Tragkonsole an unterschiedlichen Höhen fixiert werden. Bei der Montage des erfindungsgemäßen Konsolgerüstelements kann dieses am Fußsporn aufgesetzt werden, wobei während der Montage der Fußsporn das gesamte Gewicht des Konsolgerüstelements trägt. Nach der Montage wird vom Fußsporn eine Bewegung des Konsolgerüstelements um eine zur Auflagerkonsole senkrecht stehende Achse begrenzt. Da der Fußsporn entlang der Tragkonsole höhenverstellbar ist, kann dessen Abstand zum Aufsetzsporn an die jeweiligen Bewehrungen, an welchen das Konsolgerüstelement montiert werden soll, angepasst werden.

Zur Fixierung des Fußsporns kann die Tragkonsole eine sich in Längsrichtung erstreckende Durchgangsöffnung aufweisen. Der Fußsporn kann dann an beliebigen Positionen entlang dieser Durchgangsöffnung mit einem Verbindungsmittel an der Tragkonsole fixiert werden.

Das Konsolgerüstelement eine Abstützgabel mit einem gabelförmigen und einem abgewinkelten Ende. Das abgewinkelte Ende kann am Konsolgerüstelement und das gabelförmige Ende kann an einer Bewehrung befestigt werden. Das gabelförmige Ende ermöglicht eine Anbringung an einer Bewehrung, welche im Wesentlichen der Anbringung des Fußsporns entspricht. Um ein Einhängen des abgewinkelten Endes der Abstützgabel an der Auflagerkonsole zu ermöglichen, kann die Auflagerkonsole vorzugsweise beidseitig einen Sicherungsbügel umfassen. Das abgewinkelte Ende lässt sich dann sehr einfach in den Sicherungsbügel einhängen. Die Abstützgabel verhindert bzw. schränkt eine seitliche Bewegung des Konsolgerüstelements ein. Somit ist das Konsolgerüstelement gegen seitliches Schwenken gesichert.

Um ein Herunterfallen der Abstützgabel im nicht eingehängten Zustand zu vermeiden, kann diese beispielsweise mittels eines Fangseils mit dem Konsolgerüst verbunden werden. Bevorzugt befindet sich an der Abstützgabel ein Aufsatz mit einer Durchgangsöffnung, an welchem das Fangseil angebracht werden kann.

Weiters kann die Abstützgabel als Transportsicherung im eingeklappten Zustand des Konsolgerüstelements dienen. Hierfür kann die zumindest eine Sicherungsplatte eine Durchgangsöffnung umfassen, durch welche das abgewinkelte Ende der Abstützgabel am eingeklappten Konsolgerüst geschoben werden kann. Dadurch wird ein Verschieben der Auflagerkonsole entlang der Profilschiene verhindert und das Konsolgerüstelement kann beispielsweise während des Transports nicht versehentlich ausgeklappt werden.

In einer weiteren Ausführungsvariante umfasst die Profilschiene vorzugsweise auf Höhe der Auflagerkonsole eine Fußwehr und zumindest einen Bügel. Die Höhe von Fußwehr und Bügel kann in Längsrichtung entlang der Profilschiene variiert werden, um eine möglichst flexible Anbringung von Brettern, Absturzsicherungen oder Fangnetzen zu ermöglichen. Es können auch mehrere Bügel entlang der Profilschiene angebracht werden, um verschiedenste Absturzsicherungen anbringen zu können. Beispielsweise können zwei Bügel als Brust- und Mittelwehr entlang der Profilschiene fixiert werden. Die Bügel und die Fußwehr können auch Durchgangsöffnungen umfassen, an welchen Karabiner eingehängt werden können. An diesen Karabinern können zusätzliche Selbstsicherungen eingehängt werden.

Die gegenständliche Erfindung betrifft außerdem gemäß Anspruch 11 ein Konsolgerüst umfassend zumindest zwei erfindungsgemäße Konsolgerüstelemente.

Ein Konsolgerüst, welches die erfindungsgemäßen Konsolgerüstelemente umfasst, erleichtert das Arbeiten und die Absicherung durch herabfallende Gegenstände beispielsweise bei der Errichtung von Wällen oder Hangsicherungen enorm und ist gleichzeitig händisch versetzbar. Zusätzlich benötigt das Konsolgerüst für die Montage einschließlich der Sicherung an der Bewehrung sehr wenig Werkzeug. Somit wird einerseits die Arbeitssicherheit deutlich erhöht und andererseits schnelle Auf- und Abbaumöglichkeiten geschaffen.

Des Weiteren betrifft die Erfindung gemäß Anspruch 12 die Verwendung von erfindungsgemäßen

Konsolgerüstelementen oder einem Konsolgerüst zur Errichtung eines Schutzgeländers und einer Absturzsicherung bei der Errichtung von Schutzwänden, Wällen und Hangsicherungen.

### DETAILLIERTE BESCHREIBUNG DER ERFINDUNG

Um die Erfindung besser zu veranschaulichen, werden die wesentlichen Merkmale anhand von bevorzugten Ausführungsformen des erfindungsgemäßen Konsolgerüstelements in folgenden Figuren dargestellt.

### Es zeigen:

- Fig. 1: eine Seitenansicht des erfindungsgemäßen Konsolgerüstelements.
- Fig. 2: eine perspektivische Ansicht des erfindungsgemäßen Konsolgerüstelements samt Ab stützgabel.
- Fig. 3: ein Sicherungselement des erfindungsgemäßen Konsolgerüstelements.
- Fig. 4: einen Teil der Auflagerkonsole.
- Fig. 5: die Tragkonsole.
- Fig. 6: den Fußsporn, welcher an der Tragkonsole fixierbar ist.
- Fig. 7: die Abstützgabel.
- Fig. 8: das Lagerstück.
- Fig. 9: eine Seitenansicht des erfindungsgemäßen Konsolgerüstelements während des Einklappens bzw. Ausklappens.

Wie in Fig. 1, 2 und 9 ersichtlich umfasst das erfindungsgemäße Konsolgerüstelement drei Grundbauteile, bei welchen es sich um eine Tragkonsole 1, eine Auflagerkonsole 2 und eine Profilschiene 3 handelt. Wie bei Konsolgerüsten üblich schließen die Tragkonsole 1, die Auflagerkonsole 2 und die Profilschiene 3 ein Dreieck ein. Die vom Dreieck eingeschlossenen Winkel α, β, γ sind veränderbar, sodass auch die Neigung der Auflagerkonsole 2 variierbar ist. Daher kann das erfindungsgemäße Konsolgerüstelement auch an unterschiedlich geneigten Hängen bei der Errichtung von bewehrten Erden, Hangsicherungen oder ähnlichem als Schutzgerüst verwendet werden. Durch Einstellen der Winkel α, β, γ lässt sich die Neigung der Auflagerkonsole 2 verändern. Damit kann in unterschiedlich steilem Gefälle die Auflagerkonsole 2 waagrecht eingestellt werden. Damit die Tragkonsole 1 in einfacher und schneller Weise auf einem Tragstab einer Bewehrung oder dergleichen aufgesetzt werden kann, umfasst diese einen Aufsetzsporn 4. Bevorzugt hat der Aufsetzsporn 4 wie in Fig. 5 dargestellt die Form eines hakenartigen Aufhängers. Der Aufhänger kann beispielsweise U-förmig ausgestaltet sein.

Um die Tragkonsole 1 an dem Tragstab zu sichern, umfasst die Auflagerkonsole 2 zumindest ein Sicherungselement 5. Das Sicherungselement 5, welches in Fig. 3 dargestellt ist, kann an dem mit der Tragkonsole 1 verbundenen Ende der Auflagerkonsole 2 angebracht sein. Besonders bevorzugt umfasst die Auflagerkonsole 2 zwei Sicherungsplatten 5, welche an gegenüberliegenden Seiten der Auflagerkonsole 2 montiert werden.

Auf der Auflagerkonsole 2 kann ein Gerüstboden angebracht werden. Indem zumindest zwei Konsolgerüstelemente in einem gewissen Abstand auf gleicher Höhe an einer Bewehrung fixiert werden, kann daher sehr einfach eine Sicherungsstandfläche an den Konsolgerüstelementen angebracht und fixiert werden und eine Begehung des Gerüsts ermöglicht werden. Besonders bevorzugt umfasst die Profilschiene 3 wie in Fig. 1, 2 und 9 gezeigt auf Höhe der Auflagerkonsole 2 eine Fußwehr 11, an welcher der Gerüstboden oder ein Brett fixiert werden kann. Durch Variieren der Winkel α, β, γ kann der Gerüstboden waagrecht gestellt werden.

In einer besonders bevorzugten Ausführungsvariante ist die Tragkonsole 1 an der Profilschiene 3, die Tragkonsole 1 an der Auflagerkonsole 2 und die Auflagerkonsole 2 an der Profilschiene 3 lösbar und gelenkig fixiert und die Auflagerkonsole 2 ist entlang der Profilschiene 3 verschiebbar ausgeführt. Durch diese Verbindungen kann das Konsolgerüstelement eingeklappt werden, wie in Fig. 9 dargestellt. Genauer gesagt können die Tragkonsole 1 und die Auflagerkonsole 2 zum Transport im Wesentlichen parallel zur Profilschiene 3 geklappt werden. Wie in Fig. 9 ersichtlich kann sich das Sicherungselement 5 beim Einklappen des Konsolgerüstelements mit der Auflagerkonsole 2 mitbewegen, an welcher es fixiert werden kann. Daher löst sich das Sicherungselement 5 beim Einklappen vom Aufsetzsporn 4 und gibt diesen frei. Der Aufsetzsporn 4 kann dann vom Tragstab entfernt werden.

Bevorzugt kann die Profilschiene 3 an mehreren Stellen an der Tragkonsole 1 fixiert werden. Durch die unterschiedlichen Fixierungsstellen lässt sich auch der Winkel α zwischen Tragkonsole 1 und Profilschiene 3 verstellen. Die unterschiedlichen Fixierungsstellen an der Tragkonsole 1 können beispielsweise als Durchgangsöffnungen bzw. Löcher ausgeführt sein, welche sich beidseitig an der Tragkonsole 1 befinden und durch welche ein Bolzen oder Gewindestift geführt werden kann, um die Profilschiene 3 gelenkig mit der Tragkonsole 1 zu verbinden.

Weiters kann die Profilschiene 3 einen Rollapparat 6 und ein daran lösbar befestigtes Lagerstück 7 umfassen (siehe Fig. 1, 2 und 9). Der Rollapparat 6 und das Lagerstück 7 können das Verbindungsglied zwischen Auflagerkonsole 2 und Profilschiene 3 bilden. Zusätzlich umfasst die Profilschiene 3 einen fixierbaren Anschlag 8, an welchem der Rollapparat 6 stoppt. Die Auflagerkonsole 2 kann gelenkig am Lagerstück 7 fixiert sein. Der Rollapparat 6 kann entlang der Profilschiene 3 verschoben werden und ermöglicht das Einklappen des Konsolgerüstelements wie in Fig. 9 gezeigt.

Der Anschlag 8 stoppt den Rollapparat 6 an einer bestimmten Position in Längsrichtung der Profilschiene 3. Bevorzugt wird der Anschlag 8 mithilfe eines Verbindungsmittels wie bspw. einer Schraube an einer beliebigen Stelle an der Profilschiene angebracht. Über die Position des Anschlags 8 lässt sich die Neigung der Auflagerkonsole 2 und damit auch eines Gerüstbodens, welcher an der Auflagerkonsole 2 aufgelegt werden kann, einstellen. Genauer gesagt, lässt sich durch Verstellen des Anschlags 8 in Längsrichtung entlang der Profilschiene 3 der Winkel γ zwischen Profilschiene 3 und Auflagerkonsole 2 verändern.

Das Lagerstück 7 ermöglicht eine gelenkige Verbindung der Auflagerkonsole 2 mit dem Rollapparat 8. Wie in Fig. 8 dargestellt kann das Lagerstück 7 an der der Auflagerkonsole 2 zugewandten Seite abgerundet sein, um eine Drehung der Auflagerkonsole 2 um das Lagerstück 7 zu ermöglichen. Außerdem kann das Lagerstück 7 Durchgangsöffnungen 18 wie z.B. Löcher aufweisen, in welche Verbindungsmittel eingebracht werden können, um das Lagerstück 7 mit dem Rollapparat 8 und der Auflagerkonsole 2 vorzugsweise lösbar zu verbinden. Zur gelenkigen Verbindung zwischen Lagerstück 7 und Auflagerkonsole 2 kann beispielsweise ein Bolzen oder Gewindestift verwendet werden.

Indem der Rollapparat 7 vom Anschlag 8 weg entlang der Profilschiene 3 verschoben bzw. gerollt wird, bewegt sich auch die gelenkig am Rollapparat 7 fixierte Auflagerkonsole 2 und die gelenkig an der Auflagerkonsole 2 angebrachte Tragkonsole 1 in Richtung Profilschiene mit. Somit kann das erfindungsgemäße Konsolgerüstelement wie in Fig. 9 dargestellt eingeklappt werden und sehr einfach und platzsparend transportiert werden.

Des Weiteren kann das Konsolgerüstelement einen gabelförmigen Fußsporn 9 an der Tragkonsole 1 aufweisen. Der Fußsporn 9, welcher in den Figuren 1, 2, 9 und 6 abgebildet ist, wird vorzugsweise an variablen Positionen entlang der Tragkonsole 1 angebracht. Zur Fixierung mithilfe eines Verbindungsmittels kann der Fußsporn 9 wiederum Durchgangsöffnungen 14 wie z.B. Löcher umfassen. Auch die Tragkonsole 1 kann wie in Fig. 5 gezeigt eine längliche Durchgangsöffnung 15 umfassen, entlang welcher der Fußsporn 9 angebracht werden kann. Mithilfe des Fußsporns 9 kann das Konsolgerüstelement an einer Bewehrung aufgesetzt werden und während der Montage des Gerüsts das gesamte Gewicht des Konsolgerüstelements tragen. Zusätzlich verhindert der Fußsporn 9 ein Verdrehen des Konsolgerüstelements im montierten Zustand um eine Achse, welche senkrecht auf die Auflagerkonsole 2 bzw. auf einen darauf angebrachten Gerüstboden steht.

Beim Montieren des erfindungsgemäßen Konsolgerüstelements kann das eingeklappte Gerüst mithilfe des Fußsporns 9 zuerst an einer Bewehrung aufgesetzt werden. Danach kann der Aufsetzsporn 4 an einem Tragstab angebracht werden. Bevorzugt wird erst danach das Konsolgerüstelement ausgeklappt. Dabei kann der Rollapparat 6 in Richtung Anschlag 8 bewegt werden, wobei sich automatisch auch die gelenkig verbundene Auflagerkonsole 2 mitbewegt. Das an der Auflagerkonsole 2 befestigte Sicherungselement 5, bei welchem es sich vorzugsweise um zwei Sicherungsplatten 5 handelt, schwenkt ebenfalls wie in Fig. 9 dargestellt mit und umgreift den Aufsetzsporn 4 von der Unterseite. Dadurch ist der Tragstab im Wesentlichen von dem Sicherungselement 5 und dem Aufsetzsporn 4 umschlossen und die Gerüstkonsole ist an der Bewehrung verriegelt und gesichert. Die Sicherung kann nur gelöst werden, indem das Konsolgerüstelement wieder eingeklappt wird. Dann bewegen sich die vorzugsweise zwei Sicherungsplatten 5 wieder automatisch mit der Auflagerkonsole 2 mit und geben den Tragstab frei.

Wie in Fig. 3 ersichtlich können die Sicherungsplatten 5 eine an die Form des Aufsetzsporns 4 angepasste Öffnung 20 umfassen, in welcher ein Teil des Aufsetzsporns 4 aufgenommen werden kann. Diese Öffnung 20 ermöglicht eine Sicherung gegen ein unbeabsichtigtes Aushängen des Konsolgerüstelements vom Tragstab.

Außerdem umfasst das Konsolgerüstelement eine Abstützgabel 10 mit einem gabelförmigen Ende 10' und einem abgewinkelten Ende 10", welche in Fig. 2 und Fig. 7 gezeigt ist. Das abgewinkelte Ende 10" kann an der Auflagerkonsole 2 eingehängt werden und das gabelförmige Ende 10' kann an einer Bewehrung fixiert werden. Bevorzugt umfasst die Auflagerkonsole 2 wie in Fig. 4 dargestellt vorzugsweise beidseitig einen Sicherungsbügel 17, in den das abgewinkelte Ende 10" der Abstützgabel 10 eingehängt werden kann. Indem das gabelförmige Ende 10" der Abstützgabel 10 an der Bewehrung fixiert wird, kann das Konsolgerüstelement seitlich nicht schwenken. Damit die Abstützgabel 10 beim Auf- und Abbau des Konsolgerüstelements nicht herunterfällt, kann diese mithilfe eines Seils oder Fadens, vorzugsweise eines Fangseils, mit dem Konsolgerüstelement verbunden werden. Hierfür kann die Abstützgabel 10 wie in Fig. 7 dargestellt einen Aufsatz 13 zur Anbringung des Seils umfassen.

Während des Transports kann die Abstützgabel 10 als Transportsicherung verwendet werden. Beispielsweise kann die zumindest eine Sicherungsplatte bzw. vorzugsweise zwei Sicherungsplatten 5 an der Auflagerkonsole 2 eine Durchgangsöffnung 19 umfassen, durch welche das abgewinkelte Ende 10" der Abstützgabel 10 im eingeklappten Zustand des Konsolgerüstelements geschoben werden kann. Dadurch wird ein Ausklappen des Konsolgerüstelements verhindert.

In einer weiteren Ausführungsvariante umfasst die Profilschiene 3 vorzugsweise auf Höhe der Auflagerkonsole 2 eine Fußwehr 11 und zumindest einen Bügel 12. An Fußwehr 11 und Bügel 12 können Bretter, Absturzsicherungen oder Fangnetze angebracht werden. Bevorzugt umfassen Fußwehr 11 und Bügel 12 Durchgangsöffnungen bzw. Löcher, an welchen weitere Absturzsicherungen angebracht werden können. Beispielsweise können in die Durchgangsöffnungen Karabiner eingehängt werden. Die Karabiner können zur zusätzlichen Selbstsicherung von am Konsolgerüst arbeitenden Personen verwendet werden. Außerdem kann an der Fußwehr 11 auch das Fangseil, an welchem die Abstützgabel 10 befestigt ist, angebracht werden.

## Patentansprüche

1. Konsolgerüstelement zur Befestigung an einem Tragstab einer Bewehrung, umfassend
• eine Tragkonsole (1) mit einem Aufsetzsporn (4),
• eine Auflagerkonsole (2),
• eine Profilschiene (3),
wobei auf der Auflagerkonsole (2) ein Gerüstboden anbringbar ist, wobei Tragkonsole (1), Auflagerkonsole (2) und Profilschiene (3) ein Dreieck einschließen, wobei die Tragkonsole (1) mit dem Aufsetzsporn (4) an einem Tragstab aufsetzbar ist, wobei die Tragkonsole (1) am Tragstab fixierbar ist, wobei die vom Dreieck eingeschlossenen Winkel (α, β, γ) veränderbar sind, **gekennzeichnet durch** eine Abstützgabel (10) mit einem gabelförmigen Ende (10`) und einem abgewinkelten Ende (10"), wobei das abgewinkelte Ende (10") am Konsolgerüstelement und das gabelförmige Ende (10`) an einer Bewehrung montierbar ist.

2. Konsolgerüstelement nach Anspruch 1, **dadurch gekennzeichnet, dass** die Tragkonsole (1) an der Profilschiene (3), die Tragkonsole (1) an der Auflagerkonsole (2) und die Auflagerkonsole (2) an der Profilschiene (3) lösbar und gelenkig fixiert ist, wobei die Auflagerkonsole (2) entlang der Profilschiene (3) verschiebbar ist.

3. Konsolgerüstelement nach Anspruch 2, wobei die Tragkonsole (1) und die Auflagerkonsole (2) zum Transport im Wesentlichen parallel zur Profilschiene (3) einklappbar sind.

4. Konsolgerüstelement nach einem der Ansprüche 2 oder 3, **gekennzeichnet durch** einen an der Profilschiene (3) angebrachten Rollapparat (6), ein daran vorzugsweise lösbar befestigtes Lagerstück (7) und einen Anschlag (8), wobei der Rollapparat (6) und das Lagerstück (7) die Auflagerkonsole (2) mit der Profilschiene (3) verbinden, wobei der Anschlag (8) an der Profilschiene (3) fixierbar ist, wobei die Auflagerkonsole (2) gelenkig am Lagerstück (7) fixiert ist.

5. Konsolgerüstelement nach Anspruch 4, **dadurch gekennzeichnet, dass** die Höhe des Anschlags (2) in Längsrichtung entlang der Profilschiene (3) verstellbar ist, wobei durch Verstellen des Anschlags (2) der Winkel (γ) zwischen Profilschiene (3) und Auflagerkonsole (2) veränderbar ist.

6. Konsolgerüstelement nach einem der Ansprüche 1 bis 5, **gekennzeichnet durch** ein Sicherungselement (5), wobei das Sicherungselement (5) den Aufsetzsporn (4) am Tragstab fixieren kann.

7. Konsolgerüstelement nach Anspruch 6, wobei das Sicherungselement (5) vorzugsweise zwei Sicherungsplatten umfasst, wobei die Sicherungsplatten an der Auflagerkonsole (2) fixiert sind.

8. Konsolgerüstelement nach einem der Ansprüche 1 bis 7, **gekennzeichnet durch** einen gabelförmigen Fußsporn (9) an der Tragkonsole (1), wobei die Höhe des Fußsporns (9) in Längsrichtung entlang der Tragkonsole (1) verstellbar ist.

9. Konsolgerüstelement nach einem der Ansprüche 1 bis 8, wobei die Profilschiene (3) vorzugsweise auf Höhe der Auflagerkonsole (2) eine Fußwehr (11) und zumindest einen Bügel (12) umfasst, wobei die Höhe von Fußwehr (11) und Bügel (12) in Längsrichtung entlang der Profilschiene (3) variierbar ist, wobei an Fußwehr (11) und Bügel (12) Bretter, Absturzsicherungen oder Fangnetze anbringbar sind.

10. Konsolgerüstelement nach einem der Ansprüche 1 bis 9, **dadurch gekennzeichnet, dass** die Tragkonsole (1) in Längsrichtung mehrere untereinander angeordnete Durchgangsöffnungen aufweist, an welchen die Profilschiene (3) jeweils fixierbar ist, wobei durch Fixieren der Profilschiene (3) an unterschiedlichen Durchgangsöffnungen der Winkel (α) zwischen Profilschiene (3) und Tragkonsole (1) veränderbar ist.

11. Konsolgerüst umfassend zumindest zwei Konsolgerüstelemente nach einem der Ansprüche 1 bis 10.

12. Verwendung von Konsolgerüstelementen nach einem der Ansprüche 1 bis 10 oder einem Konsolgerüst nach Anspruch 11 zur Errichtung eines Schutzgeländers und einer Absturzsicherung beim Bau von Schutzwänden, Wällen oder Hangsicherungen.

## Claims

1. A bracket scaffold element to be mounted on a support rod of a reinforcement, comprising:
• a support bracket (1) with a placement spur (4),
• a bearing bracket (2),
• a profile track (3),
a scaffold floor being mountable onto the bearing bracket (2), the support bracket (1), the bearing bracket (2) and the profile track (3) enclosing a triangle, the support bracket (1) with the placement spur (4) being placeable on a support rod, the support bracket (1) being fixable to the support rod, the angles (α, β, γ) enclosed by the triangle being modifiable, **characterized by** a retaining fork (10) with a fork-shaped end (10') and an angled end (10"), the angled end (10") being mountable to the bracket scaffold element and the fork-shaped end (10') being mountable to a reinforcement.

2. The bracket scaffold element according to claim 1, **characterized in that** the support bracket (1) is releasably and hingedly fixed to the profile track (3), the support bracket (1) to the bearing bracket (2), and the bearing bracket (2) to the profile track (3), the bearing bracket (2) being slidable along the profile track (3).

3. The bracket scaffold element according to claim 2, wherein the support bracket (1) and the bearing bracket (2) are retractable substantially parallel with the profile track (3) during transport.

4. The bracket scaffold element according to any one of the claims 2 or 3, **characterized by** a rolling apparatus (6) fixed to the profile track (3), a support piece (7), preferably detachably, fixed thereto, and a stop (8), the rolling apparatus (6) and the support piece (7) connecting the bearing bracket (2) to the profile track (3), the stop (8) being fixable to the profile track (3), the bearing bracket (2) being hingedly fixed to the support piece (7).

5. The bracket scaffold element according to claim 4, **characterized in that** the height of the stop (2) is adjustable in a longitudinal direction along the profile track (3), the angle (γ) between the profile track (3) and the bearing bracket (2) being modifiable by moving the stop (2).

6. The bracket scaffold element according to any one of the claims 1 to 5, **characterized by** a safety element (5), the safety element (5) being able to fix the placement spur (4) to the support rod.

7. The bracket scaffold element according to claim 6, wherein the safety element (5) preferably comprises two safety boards, the safety boards being fixed to the bearing bracket (2).

8. The bracket scaffold element according to any one of the claims 1 to 7, **characterized by** a fork-shaped foot placement spur (9) at the support bracket (1), the height of the foot placement spur (9) being modifiable in a longitudinal direction along the support bracket (1).

9. The bracket scaffold element according to any one of the claims 1 to 8, wherein the profile track (3) preferably comprises a foot barrier (11) and at least one brace (12) at the height of the bearing bracket (2), the heights of the foot barrier (11) and the brace (12) being variable in a longitudinal direction along the profile track (3), wherein boards, fall protections, or safety nets can be attached to the foot barrier (11) and the brace (12).

10. The bracket scaffold element according to any one of the claims 1 to 9, **characterized in that** the support bracket (1) has several through holes arranged one below the other in the longitudinal direction, at each of which the profile track (3) can be fixed, the angle (α) between profile track (3) and the support bracket (1) being modifiable by fixing the profile track (3) at different through holes.

11. A bracket scaffold comprising at least two bracket scaffold elements according to any one of the claims 1 to 10.

12. A use of bracket scaffold elements according to any one of the claims 1 to 10 or of a bracket scaffold according to claim 11 for installing a safety railing and a fall protection for the construction of protective walls, barriers or slope reinforcements.

## Revendications

1. Elément d'échafaudage en console à fixer à une barre de support d'une armature, comprenant
• une console de support (1) présentant un éperon de pose (4),
• une console d'appui (2), et
• un rail profilé (3),
dans lequel un plancher d'échafaudage peut être monté sur la console d'appui (2), dans lequel la console de support (1), la console d'appui (2) et le rail profilé (3) définissent ensemble un triangle, dans lequel la console de support (1) peut être posée avec l'éperon de pose (4) sur une barre de support, dans lequel la console de support (1) peut être fixée sur la barre de support, et dans lequel les angles (α, β, γ) inclus dans le triangle peuvent être modifiés, **caractérisé par** une fourche de support (10) qui présente une extrémité en forme de fourche (10') et une extrémité coudée (10"), l'extrémité coudée (10") pouvant être montée sur l'élément d'échafaudage en console et l'extrémité en forme de fourche (10') pouvant être montée sur une armature.

2. Elément d'échafaudage en console selon la revendication 1, **caractérisé en ce que** la console de support (1) est fixée de façon amovible et articulée au rail profilé (3), la console de support (1) à la console d'appui (2) et la console d'appui (2) au rail profilé (3), la console d'appui (2) pouvant être déplacée le long du rail profilé (3).

3. Elément d'échafaudage en console selon la revendication 2, dans lequel la console de support (1) et la console d'appui (2) peuvent être repliées pour le transport d'une façon sensiblement parallèle au rail profilé (3).

4. Elément d'échafaudage en console selon l'une quelconque des revendications 2 ou 3, **caractérisé par** un bloc de roulement (6) monté sur le rail profilé (3), une pièce de palier (7) fixée à celui-ci, de préférence de façon amovible, et une butée (8), dans lequel le bloc de roulement (6) et la pièce de palier (7) relient la console d'appui (2) au rail profilé (3), et dans lequel la butée (8) peut être fixée au rail profilé (3), la console d'appui (2) étant fixée de façon articulée à la pièce de palier (7).

5. Elément d'échafaudage en console selon la revendication 4, **caractérisé en ce que** la hauteur de la butée (2) est réglable dans le sens longitudinal le long du rail profilé (3), le réglage de la butée (2) permettant de modifier l'angle (γ) entre le rail profilé (3) et la console d'appui (2).

6. Elément d'échafaudage en console selon l'une quelconque des revendications 1 à 5, **caractérisé par** un élément de fixation (5), dans lequel l'élément de fixation (5) sert à fixer l'éperon de pose (4) sur la barre de support.

7. Elément d'échafaudage en console selon la revendication 6, dans lequel l'élément de fixation (5) comprend de préférence deux plaques de fixation, dans lequel les plaques de fixation sont fixées à la console d'appui (2).

8. Elément d'échafaudage en console selon l'une quelconque des revendications 1 à 7, **caractérisé par** un ergot de pied en forme de fourche (9) sur la console de support (1), dans lequel la hauteur de l'ergot de pied (9) peut être réglée dans le sens longitudinal le long de la console de support (1).

9. Elément d'échafaudage en console selon l'une quelconque des revendications 1 à 8, dans lequel le rail profilé (3) comprend, de préférence au niveau de la console d'appui (2), une barrière de pied (11) et au moins un étrier (12), dans lequel la hauteur de la barrière de pied (11) et de l'étrier (12) varient dans le sens longitudinal le long du rail profilé (3), et dans lequel des planches, des protections antichute ou des filets de sécurité peuvent être montés sur la barrière de pied (11) et l'étrier (12).

10. Elément d'échafaudage en console selon l'une quelconque des revendications 1 à 9, **caractérisé en ce que** la console de support (1) comporte, dans la direction longitudinale, plusieurs ouvertures de passage qui sont agencées les unes en dessous des autres et sur lesquelles le rail profilé (3) peut être respectivement fixé, dans lequel l'angle (α) entre le rail profilé (3) et la console de support (1) peut être modifié par la fixation du rail profilé (3) sur des ouvertures de passage différentes.

11. Echafaudage en console comprenant au moins deux éléments d'échafaudage en console selon l'une quelconque des revendications 1 à 10.

12. Utilisation d'éléments d'échafaudage en console selon l'une quelconque des revendications 1 à 10 ou d'un échafaudage en console selon la revendication 11 pour la mise en place d'un garde-corps et d'une protection contre les chutes lors de la construction de murs de protection, de remparts ou de protections de talus.
